# FASCICULE DE BREVET EUROPEEN

(11) **EP 1 826 337 B1**
(45) Date de publication et mention de la délivrance du brevet: **08.12.2010**
(21) Numéro de dépôt: 07300818.7
(22) Date de dépôt: 23.02.2007
(51) Int. Cl.: E04G 9/06

(54) **Procédé de coffrage de murs, de voiles ou de planchers**
Verfahren zur Verschalung von Mauern, Schalen oder Decken
Method for casting walls, shells or floors

(30) Priorité: 28.02.2006 FR 0650680
(43) Date de publication de la demande: 29.08.2007
(73) Titulaire: Hussor S.A., 68650 Lapoutroie (FR)
(72) Inventeur: Ahr, Arthur, 68280, Andolsheim (FR)
(74) Mandataire: Nuss, Laurent

(56) Documents cités:
- EP-A2- 1 367 196
- AT-B- 393 861
- JP-A- 9 256 630
- JP-A- 10 299 249
- JP-A- 2000 246 717
- JP-A- 2004 211 368

## Description

La présente invention concerne le domaine de l'industrie du bâtiment et des travaux publics, en particulier le domaine des matériels de chantiers et notamment des dispositifs de coffrage, et a pour objet un procédé de coffrage de murs, de voiles ou de planchers.

Le coffrage de murs, de voiles et de planchers est généralement effectué au moyen, respectivement, de banches et de tables de coffrage constituées par une surface de coffrage proprement dite, par des moyens d'appui au sol et de réglage de la verticalité et par des moyens d'assemblage de banches voisines entre elles.

Les faces coffrantes des banches et tables connues sont réalisées, soit en une tôle soudée sur l'infrastructure de support et d'étaiement, soit en panneaux contreplaqués vissés sur ladite infrastructure.

Ces banches et tables de coffrage connues permettent, généralement, l'obtention d'un fini de surface correct lorsque leurs faces coffrantes sont encore relativement nouvelles. Toutefois, ces dernières sont soumises à une usure relativement rapide entraînant une dégradation de leur surface ayant pour conséquence un collage du béton au décoffrage, et donc des difficultés pour réaliser ce dernier.

En outre, les imperfections de surface des faces coffrantes entraînent également la nécessité d'un ragréage de la surface correspondante du mur ou du plancher coulé. Enfin, pour éviter un recours fréquent à de tels ragréages de surface, un changement relativement fréquent de la face coffrante est nécessaire, entraînant une immobilisation en conséquence de la banche ou de la table de coffrage et une dépense importante de main-d'oeuvre, qui se répercute sur les frais d'exploitation.

Pour obvier à ces inconvénients, il est généralement procédé à une enduction des surfaces coffrantes avec de l'huile de décoffrage. A cet effet, on connaît, par JP-A-2004 211368 un agent de prévention de rouille permettant d'éviter la formation de rouille périphérique entre le coffrage et le béton, après infiltration d'eau. Cet agent de prévention doit également permettre d'éviter le nettoyage du coffrage. La mise en oeuvre d'un tel agent permet une certaine amélioration de la protection des surfaces coffrantes contre l'érosion due à la rouille et favorise le décoffrage, participant de ce fait à l'obtention d'un meilleur aspect des surfaces correspondantes des murs ou des planchers coulés. Cependant, les mélanges d'huiles utilisés présentent l'inconvénient d'être polluants.

Par ailleurs, JP-A-2000 246717 décrit un procédé consistant à prévenir la corrosion d'une peau coffrante et en même temps à minimiser la surface de contamination, afin d'alléger les procédures de nettoyage de ladite peau par mise en oeuvre d'une couche transparente appliquée sur une peau en métal. A cet effet, une couche transparente et inhibitrice de rouille est formée sur la face d'une simple peau métallique qui n'est pas anti-corrosion. Dans un tel cas, on utilise une couche à haute résistance à la chaleur, qui sèche vite et qui est applicable comme inhibitrice de rouille. Cette couche permet des applications de couches mouillées contribuant à la formation d'une couche finale dure et durable à la manière d'une laque, de sorte que la corrosion générée habituellement sur la face extérieure 1a de la peau coffrante 1 est empêchée et, simultanément, une couche étrangère visible sur la face de l'ouvrage béton ne peut pas se former et l'entretien du matériel de coffrage est allégé. Cependant, ce procédé ne prévoit pas prévu une réalisation de la peau coffrante avec des caractéristiques anti-corrosion, et le matériau de revêtement de la tôle est d'un prix de revient élevé.

La présente invention a pour but de pallier les inconvénients des coffrages et moyens de décoffrage connus à ce jour en proposant un nouveau procédé de coffrage de murs, de voiles ou de planchers, qui permet d'obtenir des murs ou planchers coulés présentant un excellent aspect de surface avec des surfaces coffrantes très fiables dans le temps et ce dans un respect strict de l'environnement.

A cet effet, le procédé conforme à l'invention consiste à mettre en oeuvre une surface coffrante anti-corrosion et une interface de démoulage, lasurface coffrante anti-corrosion étant constituée par un panneau de tôle d'acier ferritique résistant à la corrosion et à l'abrasion. Ce panneau est préférentiellement réalisé en un acier allié ayant une teneur en chrome de l'ordre de 10 % à 12 %.

Un tel acier, connu sous la dénomination commerciale THYBRANOX 4003 de la société Thyssen Krupp Materials ou sous la dénomination commerciale UGINOX F 12 N de la société UGINE & ALZ. Un tel acier présente des caractéristiques comparables à celles des aciers inoxydables, dans des conditions environnementales normales, tout en étant d'un prix de revient moindre. En outre, les tôles ainsi réalisées présentent des qualités de résistance à la corrosion, de résilience, de ténacité et de soudabilité parfaitement en adéquation avec leur usage comme surfaces coffrantes, qui sont généralement soumises à des conditions d'utilisation difficiles, tant en ce qui concerne les sollicitations mécaniques que les conditions environnementales, à savoir atmosphériques et chimiques.

Ces surfaces coffrantes sont avantageusement sous forme de banches ou de plateaux coffrants.

Une résistance aux conditions atmosphériques et chimiques est particulièrement importante pour ce qui concerne les banches et autres plateaux coffrants, du fait que ceux-ci sont soumis aussi bien au contact avec le milieu agressif que constitue une coulée de béton, qu'aux conditions atmosphériques, suite à leur utilisation en plein air. En outre, les mélanges de béton sont aussi très abrasifs, du fait même de la forte proportion de granulats fins.

Or, les tôles d'acier mises en oeuvre, dans le cadre du procédé conforme à l'invention, sur les banches et autres plateaux coffrants, ayant une teneur en chrome de l'ordre de 10% à 12%, présentent un taux de corrosion inférieur à un micron par an, de sorte qu'une application d'une couche de peinture de protection est inutile. Par ailleurs, ces tôles d'acier présentent de très bonnes performances en ce qui concerne les sollicitations mixtes corrosion-abrasion, qui surviennent le plus fréquemment dans l'industrie du bâtiment et des travaux publics, lors du coulage de voiles ou de plancher en béton, lors duquel sont essentiellement mis en oeuvre des milieux liquides comportant une très forte proportion de particules solides en suspension.

L'interface de démoulage est avantageusement un produit de cure et/ou de démoulage appliqué systématiquement sur la surface coffrante. Un tel produit de cure et/ou de démoulage peut être de l'huile minérale ou un produit biodégradable.

L'utilisation d'un produit biodégradable présente l'avantage, par rapport à une huile minérale, d'éviter une pollution de l'environnement par dissémination du produit lors de son application ou par lavage, par les précipitations, des surfaces coffrantes, après décoffrage.

Selon une caractéristique de l'invention, le produit de cure et/ou de démoulage biodégradable est avantageusement constitué par un mélange liquide à base d'esters, d'huiles de synthèse, d'huiles végétales et d'additifs, et d'une densité d'environ 0,8.

Un tel agent de cure et de démoulage se présente sous forme d'un produit externe prêt à l'emploi qui peut être appliqué sur tous les types de face coffrante de moules. Un tel produit est sans risque pour l'utilisateur et permet, par sa nature, d'obtenir une réduction de la formation de porosité sur l'élément moulé, de sorte que l'aspect de ce dernier est amélioré.

En outre, ce produit est très polyvalent et permet les opérations de post-cure, telle que l'application d'enduits, de peintures ou autres, sans aucun problème.

Enfin, du fait de sa bonne résistance aux intempéries, ce produit protège les tôles d'acier formant les banches et autres plateaux de coffrage.

L'application du produit de cure et/ou de démoulage selon l'invention s'effectue en l'état, au moyen d'un chiffon, d'un pistolet de pulvérisation ou d'une brosse, le coulage du béton étant effectué après séchage du produit.

Grâce à l'invention, il est possible d'effectuer un coffrage de voiles, de murs ou de planchers présentant un excellent fini de surface, c'est-à-dire une porosité minimale.

Un tel résultat est obtenu par mise en oeuvre conformément à l'invention, de surfaces coffrantes particulièrement résistantes à l'abrasion et à la corrosion et une interface de démoulage qui est appliquée systématiquement sur la surface coffrante, c'est-à-dire avant chaque utilisation du coffrage, qui consiste en un agent de cure et/ou de démoulage permettant d'améliorer et d'entretenir les caractéristiques de ces tôles, la surface coffrante étant en elle-même anti-corrosion et l'interface de démoulage étant uniquement destinée à l'entretien de la peau coffrante et à favoriser le décoffrage.

En outre, le produit de cure mis en oeuvre par la présente invention est un agent de démoulage entièrement biologique favorisant essentiellement le démoulage et réduisant le bullage en surface du béton.

Bien entendu, l'invention n'est pas limitée au mode de réalisation décrit. Des modifications restent possibles sans sortir pour autant du domaine de protection de l'invention.

## Revendications

1. Procédé de coffrage de murs, de voiles ou de planchers, **caractérisé en ce qu'**il consiste à mettre en oeuvre une surface coffrante anti-corrosion constituée par un panneau de tôle d'acier ferritique résistant à la corrosion et à l'abrasion et une interface de démoulage.

2. Procédé de coffrage, suivant la revendication 1, **caractérisé en ce que** le panneau de tôle d'acier ferritique est réalisé en un acier allié ayant une teneur en chrome de l'ordre de 10 % à 12 %.

3. Procédé de coffrage, suivant la revendication 1, **caractérisé en ce que** l'interface de démoulage est un produit de cure et/ou de démoulage appliqué systématiquement sur la surface coffrante.

4. Procédé de coffrage, suivant la revendication 3, **caractérisé en ce que** le produit de cure et/ou de démoulage est de l'huile minérale.

5. Procédé de coffrage, suivant la revendication 3, **caractérisé en ce que** le produit de cure et/ou de démoulage est un produit biodégradable.

6. Procédé de coffrage, suivant la revendication 5, **caractérisé en ce que** le produit de cure et/ou de démoulage biodégradable est constitué par un mélange liquide à base d'esters, d'huiles de synthèse, d'huiles végétales et d'additifs, et d'une densité d'environ 0,8.

## Claims

1. Method for casing walls, shells or floors, **characterised in that** it involves using an anti-corrosion casing surface formed by a ferritic sheet metal panel that is resistant to corrosion and abrasion and a stripping interface.

2. Casing method according to claim 1, **characterised in that** the ferritic sheet steel panel is made from an alloyed steel with a chromium content of in the order of 10% to 12%.

3. Casing method according to claim 1, **characterised in that** the stripping interface is a curing product and/or stripping product applied systematically onto the casing surface.

4. Casing method according to claim 3, **characterised in that** the curing product and/or stripping product is made from mineral oil.

5. Casing method according to claim 3, **characterised in that** the curing product and/or stripping product is biodegradable.

6. Casing method according to claim 5, **characterised in that** the biodegradable curing product and/or stripping product is made from a liquid mixture with a base of esters, synthetic oils, vegetable oils and additives, with a density of about 0.8.

## Patentansprüche

1. Verfahren zum Verschalen von Mauern, Schalen oder Decken, **dadurch**
**gekennzeichnet dass** eine anti-korrosive Schalungsoberfläche eingesetzt wird, die durch eine Platte aus ferritischem Stahlblech gebildet ist, die gegen Korrosion und Abrieb beständig ist, sowie eine Grenzfläche zum Ausschalen.

2. Verfahren zum Verschalen, nach Anspruch 1, **dadurch gekennzeichnet, dass** die Platte aus ferritischem Stahlblech aus einem legierten Stahl besteht, der einen Chromgehalt in der Größenordnung von 10 bis 12 % aufweist.

3. Verfahren zum Verschalen, nach Anspruch 1, **dadurch gekennzeichnet, dass** die Grenzfläche zum Ausschalen ein Aushärtungs- und/oder Trennmittel ist, das systematisch auf die Schalungsoberfläche aufgetragen wird.

4. Verfahren zum Verschalen, nach Anspruch 3, **dadurch gekennzeichnet, dass** das Aushärtungs- und/oder Trennmittel ein Mineralöl ist.

5. Verfahren zum Verschalen, nach Anspruch 3, **dadurch gekennzeichnet, dass** das Aushärtungs- und/oder Trennmittel ein biologisch abbaubares Mittel ist.

6. Verfahren zum Verschalen, nach Anspruch 5, **dadurch gekennzeichnet, dass** das biologisch abbaubare Aushärtungs- und/oder Trennmittel eine flüssige Mischung umfasst, die auf Estern, synthetischen Ölen, pflanzlichen Ölen und Zusätzen basiert, und eine Dichte von näherungsweise 0,8 aufweist.
